# FASCICULE DE BREVET EUROPEEN

(11) **EP 0 635 163 B1**
(45) Date de publication et mention de la délivrance du brevet: **16.12.1998**
(21) Numéro de dépôt: 93907920.8
(22) Date de dépôt: 02.04.1993
(51) Int. Cl.: H01J 29/76, H04N 9/28

(54) **DISPOSITIF DE DEFLEXION DES FAISCEAUX D'ELECTRONS POUR TUBES A RAYONS CATHODIQUES AUTOCONVERGENT ET CORRIGE EN GEOMETRIE**
SELBSTKONVERGIERENDE UND IN DER GEOMETRIE KORRIGIERTE ELEKTRONENABLENKEINHEIT FÜR KATHODENSTRAHLRÖHREN
DEVICE FOR THE DEFLEXION OF ELECTRON BEAMS FOR CATHODE RAY TUBES, WHICH IS SELF-CONVERGENT AND GEOMETRY CORRECTED

(30) Priorité: 07.04.1992 FR 9204249
(43) Date de publication de la demande: 25.01.1995
(73) Titulaire: THOMSON TUBES & DISPLAYS S.A., 92648 Boulogne Cedex (FR)
(72) Inventeur: ROUSSEL, Bruno, F-21110 Genlis (FR); DUMESNIL, Alain, F-21110 Genlis (FR)
(74) Mandataire: Einsel, Robert, Dipl.-Ing.
(86) Numéro de dépôt international: FR9300331
(87) Numéro de publication internationale: WO9320578

(56) Documents cités:
- GB-A- 2 010 006
- US-A- 4 556 857
- US-A- 5 077 533
- PROCEEDINGS OF THE SID vol. 26, no. 1, 1985, LOS ANGELES US pages 37 - 40 DASGUPTA 'RELATIONSHIP BETWEEN RASTER DISTORTIONS, SCREEN GEOMETRY AND WINDING DISTRIBUTION OF DEFLECTION YOKE IN A CRT DISPLAY SYSTEM'

## Description

La présente invention se rapporte à un dispositif de déflexion des faisceaux d'électrons issus d'un canon à électrons à trois faisceaux en ligne d'un tube à rayons cathodiques comportant une dalle écran sensiblement plane.

Dans les tubes à rayons cathodiques utilisant un canon à électrons à trois faisceaux coplanaires correspondant aux trois couleurs primaires Rouge, Vert, Bleu, le dispositif de déflexion, encore appelé déviateur a pour fonction de dévier les faisceaux de façon à leur faire explorer toute la surface de l'écran du tube pour y générer les images et à assurer la convergence de ces faisceaux pendant toute l'exploration.

Sous l'action des champs de déflexion horizontaux et verticaux uniformes, le volume balayé par les faisceaux d'électrons est une pyramide dont le sommet est confondu avec le centre de déflexion du dispositif de déflexion et dont l'intersection avec une surface écran d'important rayon de courbure détermine une figure présentant un défaut de géométrie appellé coussin. Cette déformation géométrique de l'image est d'autant plus forte que le rayon de courbure de l'écran du tube est important.

Les déviateurs dits autoconvergents engendrent des champs magnétiques lignes et trames astigmates afin d'assurer la convergence des faisceaux électroniques à hauteur des perforations pratiquées dans le masque de sélection des couleurs, disposé à trés faible distance de l'écran du tube. Les lignes de force des champs magnétiques créés doivent être alors en coussin pour le champ ligne et en tonneau pour le champ trame.

Ces champs magnétiques modifient la géométrie NORD/SUD et EST/OUEST de l'image en exerçant en particulier, une compensation de la déformation NORD/SUD en coussin due à la planéité de l'écran.

Il est connu, pour corriger les déformations résiduelles de la géométrie, d'utiliser des pièces métalliques s'étendant à l'avant du dispositif de déflexion comme dans le brevet Toshiba US4257023, ou une série d'aimants orientés disposés sur le dispositif de déflexion ou à proximité de celui-ci, comme décrit dans la demande de brevet Videocolor F8702370, ou d'inverser le sens de circulation du courant dans une partie du bobinage ligne comme dans le brevet FR2411486. Cependant, aucun de ces dispositifs ne permet de contrôler la géométrie NORD/SUD de l'image sur toute la surface d'un écran sensiblement plan en préservant la convergence des faisceaux sur toute sa surface.

Le brevet US5077533 divulgue que des corrections de géométrie de l'image peuvent être amenées par un bobinage auxiliaire de manière à ajouter au champ de déflexion généré par le bobinage principal des composantes d'harmoniques 3, 5 ou supérieures. Cependant, il n'est pas indiqué comment éviter qu'en augmentant la valeur de l'harmonique 3 on peut éviter d'introduire une augmentation de l'harmonique 5 responsable de la déconvergence des faisceaux dans les coins de l'écran.

Le but de la présente invention est de minimiser la déformation de géométrie NORD/SUD engendrée par un écran sensiblement plat tout en préservant la convergence des faisceaux d'électrons.

Ce but est atteint par un dispositif de déflexion selon la revendication 1 et un tube à rayons cathodiques equipé d'un tel dispositif selon la revendication 7.

L'invention sera mieux comprise à l'aide des figures ci-après parmi lesquelles :
- La figure 1 montre une coupe, suivant un plan perpendiculaire à l'axe longitudinal Z du tube située à l'avant du déviateur, coté écran, du volume pyramidal de déflexion ; y sont représentés les champs magnétiques horizontal et vertical ainsi que les forces s'exerçant sur les électrons qui formeront le coin supérieur droit de l'image.
- La figure 2 est une vue en perspective d'une bobine ligne en forme de selle d'un dispositif de déflexion connu .
- La figure 3 est une vue en perspective d'une bobine ligne en forme de selle conforme à la présente invention.
- La figure 4 est une vue en coupe suivant un plan perpendiculaire à l'axe principal Z du tube, de la partie avant d'une bobine en selle conforme à la présente invention.
- La figure 5 illustre la variation angulaire entre 0° et 90° des fonctions cos e, cos 3e, cos 5e..., de la fonction de distribution de la densité d'ampère-tours dans une bobine de déflexion .
- La figure 6 représente les résultats des mesures d'amplitude de champs magnétiques le long de l'axe Z créés par une bobine ligne conforme à la présente invention.
- La figure 7 montre l'influence sur l'harmonique 2 du champ magnétique d'une structure de bobine conforme à l'invention.
- La figure 8 montre l'influence sur l'harmonique 4 du champ magnétique d'une structure de bobine conforme à la présente invention.
- Les figures 9 et 10 illustrent des variantes de la présente invention.

Il est d'usage de diviser le système de déviation en trois zones d'action successives le long de l'axe Z ; la zone arrière, la plus proche du canon à électrons, influence plus particulièrement la coma ou différence de taille de l'image verte par rapport aux images bleu et rouge; la zone milieu du déviateur agit plus particulièrement sur l'astigmatisme ou la convergence des faisceaux d'électrons rouge et bleu ; enfin la zone avant, située la plus prés de l'écran du tube agit sur la géométrie de l'image qui va se former sur l'écran.

La figure 1 montre l'action des lignes de force des champs magnétiques de déflexion horizontal 1, suivant la direction de l'axe X et vertival 2 , suivant la disrection de l'axe Y, sur la géométrie de l'image. Sur la figure sont représentés en A le faisceau d'électrons correspondant au coin supérieur droit de l'image et en 3 et 4 les faisceaux d'électrons correspondants aux bords de l'image. En décomposant les champs magnétiques et les forces qu'ils créent sur les faisceaux d'électrons, on remarque que ces forces (FVy et FHx), issues des formes en coussin du champ ligne et en tonneau du champ trame, ont tendance à tirer sur le point A de manière à corriger la déformation de coussin horizontale (NORD/SUD) et à amplifier la déformation de coussin vertical.

Pour que le champ de déflexion ligne ait une répartition en forme de coussin il faut que la répartition des spires de la bobine ligne soit telle que la décomposition en série de Fourier de la distribution angulaire de la densité d'ampère-tours dans la bobine fasse apparaitre un pourcentage d'harmonique 3 non négligeable par rapport au fondamental.

Il est connu que pour augmenter le pourcentage d'harmonique 3, les conducteurs de fil de la bobine 21, visibles sur la figure 2, s'étendant dans la direction de l'axe principal Z doivent être tassés le plus prés possible du plan XZ. Comme le montrent la figure 2 représentant une bobine ligne 21 en forme de selle vue en perspective et la figure 4 représentant une bobine de ce type vue en coupe dans un plan perpendiculaire à l'axe Z, les conducteurs latéraux 23 de la bobine 21 répondant au critère recherché sont contenus dans une ouverture angulaire 0̸l la plus faible possible. S'il est possible de réaliser la convergence des faisceaux par une telle répartition, corriger la géométrie NORD/SUD pour un tube possédant un écran de faible courbure, voire totalement plan est alors impossible, des limitations physiques dues à l'encombrement des fils ne permettent pas d'atteindre les valeurs de 0̸l désirées pour obtenir un taux d'harmonique 3 convenable. En particulier , il est impossible d'obtenir un coefficient d'harmonique 3 proche ou supérieur à celui du fondamental. De plus, il est connu que cette structure de bobine introduit un pourcentage important d'harmonique 5, responsable de la déconvergence des faisceaux d'électrons dans les coins de l'écran.

Le brevet français FR2411486 décrit une bobine, représentée à la figure 2, dans laquelle on inverse le sens du courant dans une partie 20 (en pointillé sur la figure) du bobinage 21. Cette structure permet d'augmenter la part d'harmonique 3 mais provoque aussi la surconvergence des faisceaux d'électrons si cette part est trés importante comme c'est le cas lorsqu'il s'agit de corriger la géométrie d'un écran de fort rayon de courbure; de plus, les spires 20 diminuent le rapport L/R entre la valeur de l'inductance de la bobine 21 et sa résistance ce qui a pour conséquence d'augmenter la puissance fournie nécessaire au balayage de l'écran.

Le dispositif de la figure 3 décrit un mode de réalisation de la présente invention; la bobine de déflexion ligne est constituée d'un bobinage en deux parties :
- un bobinage de déflexion principal s'étendant sur la longueur du déviateur suivant l'axe Z et dont les conducteurs latéraux sont tassés le plus prés possible du plan XZ
- un bobinage de déflexion auxiliaire disposé dans la partie avant de la bobine principale et alimenté de façon à engendrer un champ de sens opposé au sens du champ créé par le bobinage principal.

La figure 4 est une vue en coupe suivant un plan perpendiculaire à l'axe Z principal du tube de la partie avant d'une bobine en selle conforme à l'invention. Compte tenu de la symétrie suivant l'axe Y seule la coupe d'une demie-bobine est représentée. Cette demie-bobine comprend une première partie constituant une bobine principale 21, dont les conducteurs 23 sont alimentés de façon à ce que le courant qui la traverse circule dans un certain sens 30 et une deuxième partie 22,constituant une bobine auxilaire située à l'avant du déviateur, alimentée de façon à ce que le courant, dans les conducteurs 24 y circule dans un sens 31, inverse au précédent.

Les conducteurs 24 sont disposés de telle façon qu'ils occupent une ouverture angulaire (θ₁ · θ₂) et sont distribués autour d'un angle moyen θ_{M}, de part et d'autre duquel se trouve un nombre de conducteurs 24 sensiblement égal.

On comprendra mieux le principe de l'invention en écrivant les équations qui régissent la déflexion magnétique. Du fait des symétries des enroulements du déviateur, la décomposition en série de Fourier de la densité d'ampère-tours N(θ) d'une bobine s'écrit :$\text{N(θ) = A1.COS(θ)+A3. COS (3θ)+A5.COS (5θ) +...+AK.COS (Kθ) + ...}$ avec

Le champ magnétique créé prend l'expression:${\text{H=A1/R +(A3/R}}^{\text{3}} {\text{) . (X}}^{\text{2}} {\text{-Y}}^{\text{2}} {\text{) +(A5/R}}^{\text{5}} {\text{) . (X}}^{\text{4}} {\text{-6.X}}^{\text{2}} {\text{.Y}}^{\text{2}} {\text{+Y}}^{\text{4}} \text{) + ...}$ où R est le rayon du circuit magnétique en ferrite qui recouvre les bobines de déviation afin de concentrer les champs pour améliorer le rendement en énergie du dispositif de déviation et A1/R représente le champ fondamental, (A3/R³).(X² -Y²) l'harmonique 2 du champ, (A5/R⁵) .(X⁴ -6.X².Y²+Y⁴) l'harmonique 4 de ce champ etc...

Ainsi, un terme A3 positif correspond à un harmonique 2 de champ positif et induit des lignes de force de champ en coussin.

Dans ce contexte, la figure 5 représente en fonction de θ, les termes COS(θ), COS(3θ), COS (5θ)... pour θ compris entre 0° et 90°.

Pour N(θ) positif, comme dans le cas de la bobine principale, le terme A3 est positif si les conducteurs constituant le bobinage sont disposés entre θ=O° et θ=30°, valeurs pour lesquelles COS(3θ) est positif. Pour avoir un trés fort taux d'harmonique 3 créé par le bobinage principal, les conducteurs le constituant seront de manière préférentielle disposés entre 0° et 20' valeurs pour lesquelles COS(3θ) reste supérieur à 0.5 .

Il est possible d'augmenter la proportion d'harmonique 3 en inversant le sens du courant dans le bobinage auxiliaire; N(θ) devient négatif et A3 demeure positif si COS(3θ) est négatif; il est donc possible d'introduire de cette façon de l'harmonique 3 positif en bobinant des conducteurs en sens inverse dans une position angulaire comprise entre 30° et 90°. On choisi de préférence, une position angulaire moyenne θ_{M}des conducteurs 24, au moins dans la partie avant de la bobine 22, entre 55° et 65° afin que cette bobine ait une influence maximum dans cette région sur l'harmonique 3 car dans cette zone, COS(3θ) est trés proche de -1.

La situation angulaire des conducteurs de la bobine principale, entre 0° et 20°, introduit un pourcentage important d'harmonique 5 de la densité d'ampère-tours qu'il est possible de compenser par le même bobinage auxiliaire en plaçant les conducteurs 24 dans une zone où N (θ).COS (5θ) est négatif (afin de se soustraire à l'harmonique 5 introduit par la bobine principale) ce qui, pour N(θ) négatif peut être réalisé en disposant la majorité des conducteurs 24 dans une position angulaire comprise entre 54° et 90°.

De la même façon il est possible de compenser l'influence des harmoniques supérieurs introduits par le bobinage principal par une disposition adhéquate des conducteurs 24.

Enfin, s'il est nécessaire, il est possible d'ajuster le pourcentage des différents harmoniques par rapport au fondamental en faisant varier, en fonction de la position le long de l'axe Z, la position angulaire moyenne θ_{M} et/ou l'ouverture angulaire (θ₁ - θ₂) des conducteurs 24.

En particulier, pour obtenir une action moins importante du bobinage 22 sur le taux d'harmonique 3 dans la partie la plus éloignée de l'écran, cela pour éviter de surconverger les faisceaux d'électrons, la position angulaire moyenne θ_{M} augmente au fur et à mesure que l'on s'éloigne de l'écran.

Cette structure de bobine permet en outre, de limiter à des valeurs acceptables la diminution du rapport L/R de la bobine de déflexion horizontale car dans ce cas les conducteurs 24 occupent une surface plus réduite que les conducteurs 20 de l'état de la technique.

Dans un mode de réalisation de l'invention, destinée à équiper un tube fabriqué par la société ZENITH, d'écran plat d'environ 40cm de diagonale, le bobinage auxiliaire est disposée dans le tiers avant du bobinage principal. Le bobinage 21 s'étend en Z sur une longueur d'environ 90mm et comporte 32 spires alors que le bobinage 22 s'étend le long de Z sur une longueur de 20mm et comporte 14 spires. Les deux bobinages sont disposés en série , de telle manière que le courant dans le bobinage auxiliaire circule en sens inverse du courant dans le bobinage principal. La disposition en série des deux bobinages n'est pas limitative, le bobinage 22 pouvant être alimenté de façon évidente par une seconde source extérieure. Les conducteurs 24 sont disposés autour d'une position angulaire θ_{M} comprise entre 58° et 71°, croissante au fur et à mesure que l'on s'éloigne de la partie du bobinage la plus proche de l'écran du tube, les conducteurs 24 étant bobinés entre 54° et 80°. Le dispositif de déflexion étant divisé en trois zones, la zone avant 47, la plus proche de l'écran du tube , la zone médiane 46 et la zone arrière 45, les figures 6, 7, 8 représentent, le long de l'axe Z, les modifications de l'amplitude du champ ligne du déviateur 43 introduites par la bobine auxiliaire positionnée en 44 dans la partie avant 47 du bobinage principal, c'est-à-dire au plus prés de l'écran du tube. L' amplitude de l'harmonique 3 est à peu prés doublée, de 51 sans la bobine 22 à 41 après addition de cette bobine; ainsi l'amplitude obtenue 41 de l'harmonique 3 se retrouve supérieure à celle du fondamental 40 d'environ 12%. En outre, Dans la zone d'action 44 du bobinage auxiliaire, l'amplitude de l'harmonique 5 est réduite de 52 à 42, améliorant de ce fait la convergence des faisceaux dans les coins de l'écran.

Dans un mode de réalisation avantageux, certains des conducteurs 23 du bobinage principal 21 situés dans la partie médiane 46 du déviateur sont décalés vers l'intérieur de la bobine 21 sur une longueur 48. Les figures 9.1 et 9.2 illustrent ce mode de réalisation en montrant une bobine ligne dans laquelle l'ensemble des conducteurs sont décalés vers l'intérieur de la bobine. Dans une coupe suivant un plan perpendiculaire à Z passant par la zone 48, ce décalage est représenté par l'angle a.Ce décalage permet de diminuer localement, dans la zone 46, l'importance de l'harmonique 3 de la distribution angulaire de la densité d'ampère-tours dans le bobinage, dont une valeur excessive pourrait entrainer une déconvergence des faisceaux d'électrons, mais qu'il est nécessaire d'avoir en zone 47 pour pouvoir obtenir une correction efficace de la déformation en coussin. Adapté au tube ZENITH d'écran plat de 40cm de diagonale , les conducteurs de la bobine 21 du déviateur équipant ce tube sont décalés d'un angle égal à environ 10° dans la zone médiane 46.

Dans un autre mode de réalisation , représenté à la figure 10, la bobine 22 créant un champ magnétique venant s'opposer à celui de la bobine principale 21, est constituée de conducteurs de la bobine principale, bobinés de telle façon qu'ils ouvrent une fenètre 35 dans la couronne 36 du bobinage principal, fenêtre s'étendant vers l'intérieur de la bobine 21; de ce fait le courant circule en sens inverse 30 et 31 dans les deux parties de bobinage 21 et 22.

Une autre façon de mettre en oeuvre le principe de l'invention est d'utiliser une bobine auxiliaire 22 dont les conducteurs sont en court-circuit sur eux-mêmes. Ainsi, le champ magnétique créé par la bobine principale 21 induit dans la bobine auxiliaire un courant qui tend à s'opposer à la variation de flux vue de cette bobine 22. Il apparait donc dans les brins de la bobine 22 un courant de sens opposé à celui circulant dans la bobine 21. Ce mode de réalisation permet une correction de la géométrie NORD/SUD plus importante que dans le cas où les bobines 21 et 22 sont en série car le courant induit atteint une valeur plus grande que celle du courant circulant dans la bobine principale. De plus, ce type de réalisation permet de simplifier le cablage des bobines 21 et 22 et évite de faire cheminer des fils soumis à de fortes tensions comme la tension de retour du balayage horizontal. Enfin, dans ce cas, le rapport L/R apparent est amélioré, les spires en court-circuit n'étant plus prises en compte dans la résistance du déviateur. Le tableau suivant compare le montage en série des bobines 21 et 22 avec ce mode de réalisation, les bobines 21 et 22 étant identiques dans les deux cas, le dispositif de déflexion équipé de ces bobines étant adapté au même tube ZENITH décrit précédemment; les mesures ont été effectuées à une fréquence de 32KHZ, une tension d'anode de 28KV, un angle de déflexion de 77°:

| BOBINE 22 EN SERIE AVEC 21 | BOBINE 22 EN COURT-CIRCUIT |
|---|---|
| L=102.4 µH | L= 105.6 µH |
| R= 0.227Ω | R= 0.194Ω |
| L/R = 451 µS | L/R = 544 µS |
| Icc = 12.6 A | Icc = 12.65 A |

## Revendications

1. Dispositif de déflexion pour tube à rayons cathodiques en couleurs à trois canons coplanaires, comprenant une paire de bobines de déflexion horizontale et une paire de bobines de déflexion verticale, chaque bobine de déflexion horizontale comportant un bobinage de déflexion principal (21) s'étendant sur la longueur du dispositif de déflexion et un bobinage de déflexion auxiliaire (122) disposé dans la partie avant de la bobine principale et alimenté de façon à engendrer un champ magnétique (31) opposé au champ de cette bobine principale dans la partie avant de chacune des bobines de ladite paire de bobines de déflexion horizontale, l'harmonique de rang 3 de la décomposition en série de Fourier de la distribution angulaire de la densité d'ampère tour étant sensiblement égale ou supérieure à celle du fondamental, caractérisé en ce que les conducteurs (24) dudit bobinage auxiliaire (22) sont disposés latéralement autour d'un angle moyen (θM) par rapport à l'axe de déflexion horizontal, cet angle moyen variant en fonction de la position desdits conducteurs le long de l'axe longitudinal (2) du dispositif de déflexion de manière à réduire l'amplitude du 5ème harmonique de la décomposition en série de Fourier de la distribution angulaire de la densité d'ampère tour créée par ledit bobinage de déflexion principal.

2. Dispositif de déflexion selon la revendication 1 caractérisé en ce que ledit angle moyen (θM) est entre 55° et 65°.

3. Dispositif de déflexion selon la revendication 2 caractérisé en ce que la valeur dudit angle moyen (θM) autour duquel sont disposés les conducteurs du bobinage auxilaire (22) augmente au fur et à mesure que l'on s'éloigne de la partie avant de ce bobinage.

4. Dispositif de déflexion selon l'une quelconque des revendications précédentes caractérisé en ce que la majorité desdits conducteurs (24), dudit bobinage auxiliaire soit latéralement disposés dans une position angulaire comprise entre 54° et 90°.

5. Dispositif de déflexion selon l'une quelconque des revendications précédentes caractérisé en ce qu'une partie des conducteurs (23), dudit bobinage principal (21), située dans la partie médiane de ce bobinage est décalée vers l'intérieur du bobinage.

6. Dispositif de déflexion selon l'une quelconque des revendications précédentes caractérisé en ce lesdits conducteurs (24) de ladite bobine auxiliaire (22) sont en court circuit avec eux-mêmes.

7. Tube à rayons cathodiques caractérisé en ce qu'il est équipé d'un dispositif de déflexion conforme à l'une quelconque des revendications précédentes.

## Claims

1. Deflection device for a colour cathode-ray tube with three coplanar guns, comprising a pair of horizontal deflection coils and a pair of vertical deflection coils, each horizontal deflection coil including a main deflection winding (21) extending over the length of the deflection device and an auxiliary deflection winding (122) arranged in the front part of the main coil and fed in such a way as to generate a magnetic field (31) opposed to the field of this main coil in the front part of each of the coils of the said pair of horizontal deflection coils, the third-order harmonic of the Fourier-series decomposition of the angular distribution of the ampere-turn density being substantially equal to or greater than that of the fundamental, characterized in that the conductors (24) of the said auxiliary winding (22) are arranged laterally around a mean angle (2M) relative to the horizontal deflection axis, this mean angle varying as a function of the position of the said conductors along the longitudinal axis (2) of the deflection device in such a way as to reduce the amplitude of the 5th harmonic of the Fourier series decomposition of the angular distribution of the ampere-turn density created by the said main deflection winding.

2. Deflection device according to Claim 1, characterized in that the said mean angle (2M) is between 55° and 65°.

3. Deflection device according to Claim 2, characterized in that the value of the said mean angle (2M) around which the conductors of the auxiliary winding (22) are arranged increases in proportion to the distance from the front part of this winding.

4. Deflection device according to any one of the preceding claims, characterized in that the majority of the said conductors (24) of the said auxiliary winding are arranged laterally in an angular position lying between 54° and 90°.

5. Deflection device according to any one of the preceding claims, characterized in that a part of the conductors (23) of the main winding (21), situated in the mid-part of this winding is offset inwards on the winding.

6. Deflection device according to any one of the preceding claims, characterized in that the said conductors (24) of the said auxiliary coil (22) are short-circuited with themselves.

7. Cathode-ray tube characterized in that it is equipped with a deflection device in accordance with any one of the preceding claims.

## Patentansprüche

1. Ablenkvorrichtung für eine Farb-Kathodenstrahlröhre mit drei koplanaren Elektronenkanonen, enthaltend ein Paar von Horizontal-Ablenkspulen und ein Paar von Vertikal-Ablenkspulen, wobei jede Horizontal-Ablenkspule eine Haupt-Ablenkwicklung (21), die sich über die Länge der Ablenkvorrichtung erstreckt, und eine Hilfs-Ablenkwicklung (22) enthält, die im vorderen Teil der Hauptwicklung liegt und derart gespeist ist, daß sie ein Magnetfeld (31) erzeugt, das entgegengesetzt ist zu dem Feld der Hauptwicklung in dem vorderen Teil jeder der Spulen des Paares von Horizontal-Ablenkspulen, wobei die dritte Harmonische der FOURIER-Zerlegung der Winkelverteilung der Ampère-Windungsdichte im wesentlichen gleich oder größer ist als die der Grundschwingung, dadurch gekennzeichnet. daß die Leiter (24) der Hilfswick-lung (22) seitlich über einen mittleren Winkel (∅M) bezüglich der Horizontal-Ablenkachse verteilt sind und dieser mittlere Winkel sich in Abhängigkeit von der Lage dieser Leiter entlang der Längsachse (2) der Ablenkvorrichtung derart ändert, daß die Amplitude der fünften Harmonischen der FOURIER-Reihenzerlegung der Winkelverteilung der durch die Haupt-Ablenkwicklung erzeug-ten Ampère-Windungsdichte verringert wird.

2. Ablenkvorrichtung nach Anspruch 1, dadurch gekennzeichnet, daß der mittlere Winkel (θM) zwischen 50° und 65° liegt.

3. Ablenkvorrichtung nach Anspruch 2, dadurch gekennzeichnet, daß der Wert des mittleren Winkels (θM), um den die Leiter der Hilfswicklung (22) angeordnet sind, in dem Maß ansteigt, wie man von dem vorderen Teil dieser Wicklung entfernt ist.

4. Ablenkvorrichtung nach einem der vorhergehenden Ansprüche, dadurch gekennzeichnet, daß die Mehrzahl der Leiter (24) der Hilfswicklung seitlich in einer Winkellage zwischen 54° und 90° liegt.

5. Ablenkvorrichtung nach einem der vorhergehenden Ansprüche, dadurch gekennzeichnet, daß ein Teil der Leiter (32) der Hauptwicklung (21), der in dem mittleren Bereich dieser Wicklung liegt, zum Inneren der Wicklung versetzt ist.

6. Ablenkvorrichtung nach einem der vorhergehenden Ansprüche, dadurch gekennzeichnet, daß die Leiter (24) der Hilfswicklung (22) untereinander kurzgeschlossen sind.

7. Kathodenstrahlröhre, dadurch gekennzeichnet, daß sie mit einer Ablenkvorrichtung mit einem der vorhergehenden Ansprüche ausgerüstet ist.
